# EUROPÄISCHE PATENTANMELDUNG

(11) **EP 0 579 294 A1**
(43) Veröffentlichungstag der Anmeldung: **19.01.1994**
(21) Anmeldenummer: 93200941.8
(22) Anmeldetag: 01.04.1993
(51) Int. Cl.: E21D 9/00

(54) **Presseinrichtung zum unterirdidischen Vorpressen von Rohren von einer Pressgrube aus in das Erdreich**

(30) Priorität: 16.07.1992 DE 4223405
(71) Anmelder: NLW Fördertechnik GmbH i.K., D-46509 Xanten (DE)
(72) Erfinder: Mohrmann, Michael, Dipl.-Ing., W-4178 Kevelaer 4 (DE)

(57) **Zusammenfassung**

Zum unterirdischen Vorpressen von Rohren von einer Preßgrube aus in das Erdreich ist eine Preßeinrichtung (1) vorgesehen, die aus einem Preßschild (7) besteht, der an Holmen (5) verschiebbar gelagert und über parallel verfahrbare hydraulische Preßzylinder 14 antreibbar ist. Zur Verdoppelung des Hubweges ist vorgesehen, daß jeder Preßzylinder (14) mit dem Preßschild (7) über einen verschiebbaren Rollkettenzug (12) verbunden ist. Der Rollkettenzug (12) besteht aus einer über zwei Umlaufrollen (15) geführten endlosen Kette, die auf einer Seite am Holm (5) der Preßeinrichtung (1) fixiert und auf der gegenüberliegenden Seite mit dem Preßschild verbunden ist, wobei die Umlaufrollen (15) an einer Stange (17) gelagert sind, an welche die Kolbenstange (18) des Preßzylinders (14) angreift und den Rollkettenzug (12) parallel zum Preßzylinder (14) verschiebt.

## Beschreibung

Die Erfindung betrifft eine Preßeinrichtung zum unterirdischen Vorpressen von Rohren von einer Preßgrube aus in das Erdreich, wobei diese aus einem Preßschild besteht, der an Holmen verschiebbar gelagert und über parallel verfahrbare hydraulische Preßzylinder antreibbar ist.

Zum unterirdischen Verlegen von Rohren in Erdreich ist es bekannt, Rohrabschnitte von einer Preßgrube aus mittels einer Preßeinrichtung hydraulisch in das Erdreich vorzupressen. Der Durchmesser bzw. die Mindestlänge der Preßgrube ist etwa 1,5 bis doppelt so lang wie die Rohrabschnitte. Die Preßeinrichtung besteht aus einem Preßschild, der an Holmen verschiebbar gelagert und mittels verfahrbarer hydraulischer Preßzylinder antreibbar ist. Üblicherweise sind in einer Preßgrube zwei parallele Holme angeordnet, welche die Führung des dazwischen beweglich angeordneten Preßschildes übernehmen, auf welches die hydraulischen Preßzylinder einwirken. Der Hub des Preßschildes auf die Holme muß wegen der Handhabung der Preßrohre etwa 1,2 mal so groß sein, wie die Länge der Rohrabschnitte. In der Regel finden einfach wirkende hydraulische Preßzylinder Verwendung, die aber nur einen kleineren Hub haben, als ihre eingefahrene Länge ist. Aus diesem Grunde lassen sich die Hübe der Preßschilde in engen Preßgruben nicht mit einem einfachen Hub der Preßzylinder erreichen. Vielmehr müssen die Angriffspunkte am Rahmen oder am Preßschild nach jedem Zylinderhub mindestens einmal umgesteckt werden. Mehrfach-Teleskopzylinder eignen sich hingegen wegen ihres Lastsprunges beim Ausfahren der verschiedenen Stufen nicht als Preßzylinder. Das Nachschleppen des Widerlagers bzw. das Umstecken der Preßzylinderwiderlager ist sehr zeitaufwendig und birgt eine erhöhte Verletzungsgefahr in sich.

Demgegenüber liegt der Erfindung die Aufgabe zugrunde, eine Preßeinrichtung der gattungsgemäßen Art derart auszubilden, daß der Hub des Preßschildes mit einer Hublänge des Preßzylinders erreichbar ist, die mehr als die halbe Länge bzw. den halben Durchmesser der Preßgrube beträgt, ohne das ein Preßzylinder oder ein Anschlagpunkt umgesteckt werden muß.

Diese Aufgabe wird erfindungsgemäß dadurch gelöst, daß jeder Preßzylinder mit dem Preßschild über einen verschiebbaren Rollkettenzug verbunden ist.

Der zwischen Preßzylinder und Preßschild angeordnete Rollkettenzug bildet ein Getriebe, welches den Hubweg der Preßzylinder verdoppelt.

In einer bevorzugten Ausführung besteht der Rollkettenzug aus einer über zwei Umlaufrollen geführten endlosen Kette, die auf einer Seite am Holm der Preßeinrichtung fixiert und auf der gegenüberliegenden Seite mit dem Preßschild verbunden ist, wobei die Umlaufrollen an einer Stange gelagert sind, an welcher die Kolbenstange des Preßzylinders angreift und den Rollkettenzug parallel zum Preßzylinder verschiebt. Um die volle Hublänge der Preßzylinder ausnützen zu können, entspricht die Länge der Stange zweckmäßig wenigstens der Hublänge des Preßzylinders. Wenngleich verschiedene räumliche Anordnungen möglich sind, ist bei einer vorteilhaften Ausführung die Stange mit den Umlenkrollen parallel zur Hubrichtung der Preßzylinder am Holm der Preßeinrichtung geführt. Die Kette ist etwa in der Mitte ihrer Führungsbahn am Holm fixiert und die Kolbenstange über einen Arm an dem in Hubrichtung weisenden Ende der Stange befestigt.

Der Gegenstand der Erfindung ist in der Zeichnung in einem Ausführungsbeispiel dargestellt; es zeigt
- Fig. 1: die Draufsicht auf eine Preßgrube mit darin angeordneter Preßeinrichtung,
- Fig. 2: die Preßeinrichtung der Fig. 1 in einem mittleren Querschnitt und
- Fig. 3 und 4: in einer schematischen Darstellung die Funktionsweise eines Rollkettenzuges, wobei der Preßzylinder jedoch in Abweichung von Fig. 2 um 90° gekippt ist.

Die Preßeinrichtung 1 dient dem hydraulischen Vortrieb von Rohrabschnitten 2, die aufeinanderfolgend von einer Preßgrube 3 aus in das Erdreich vorgetrieben werden. Die Preßstation 1 ist mit zwei Holmen 5 versehen, die mittels schalenförmig ausgebildeter Spannplatten 4 an der Wandung der Preßgrube 3 verspannt sind. Die Holme 5 haben, wie insbesondere Fig. 2 zeigt, einen etwa rechteckigen Querschnitt. An ihrer Innenseite sind sie mit je einer Führungsschiene 6 versehen, auf denen der dem Vortrieb dienende Preßschild 7 längsbeweglich geführt ist, wobei der Preßschild 7 mit seitlichen Klauen 8 versehen ist, welche die Führungsschienen 6 umfassen.

In den beiden Holmen 5 ist, wie insbesondere Fig. 2 zeigt, jeweils ein Preßzylinder 14 angeordnet. Die Preßzylinder 14 sind über je einen Rollkettenzug 12 mit dem Preßschild 7 verbunden. Der Rollkettenzug 12 besteht aus einer endlosen Kette 11, die um zwei Umlaufrollen 15 läuft. Die beiden Umlaufrollen 15 sind an den Enden einer Stange 17 in einem Drehlager 16 angeordnet. Der Rollkettenzug 12 ist in dem Holm 5 neben dem Preßzylinder 14 angeordnet und wird von dem Preßzylinder 14 auf einer parallelen Bahn geführt. Hierfür ist die Kolbenstange 18 des bei 21 angeschlagenen Preßzylinders 14 mittels eines Armes 20 mit dem Rollkettenzug 12 verbunden, wobei der Arm 20 fest mit der Stange 17 verbunden ist. Die Befestigung des Arms 20 an der Kolbenstange geschieht über ein Auge 19.

Die endlose Kette 11 der Rollkettenzüge 12 ist etwa in der Mitte der Führungsbahn mittels eines Befestigungsgliedes 22 am Holm 5 befestigt. Hingegen ist der Innentrum 13 der endlosen Kette 11 mittels eines Anschlußgliedes 10 mit einem Mitnehmerarm 9 verbunden, der seitlich am Preßschild 7 angebracht ist.

In Fig. 2 ist noch angedeutet, daß der Preßeinrichtung 1 höhenverstellbare Ständer 23 zugeordnet sind.

Die erfindungsgemäße Preßeinrichtung hat folgende Funktion:
Durch Betätigung der beiden hydraulischen Preßzylinder 14 wird, wie insbesondere die Fig. 3 und 4 zeigen, die als Druckorgan wirkende Stange 17 der beiden Rollkettenzüge 12 parallel zur Hubrichtung bewegt. Wegen der Fixierung der endlosen Kette 11 um die Umlaufrollen 15 legt das Anschlußglied 10 des Rollkettenzuges 12 die doppelte Länge zurück. Entsprechend wird der an dem Anschlußglied 10 befestigte Preßschild 7 um die doppelte Hublänge in das Erdreich vorwärts getrieben. Hat der Preßzylinder 14 z. B. eine Hublänge h so wird das Anschlußglied 10 und der daran befestigte Preßschild 7 um die doppelte Hublänge 2h angetrieben. Damit die Hublänge h der Preßzylinder 14 ausgenutzt werden kann, entspricht die Länge der Stange 17 wenigstens der Hublänge des Preßzylinders 14.

Zur Klarstellung ist darauf hinzuweisen, daß in Fig. 1 der obere Rollkettenzug 12 in der Ausgangsstellung und der untere Rollkettenzug 12 in der ausgefahrenen Stellung dargestellt ist. In Wirklichkeit laufen beide Rollkettenzüge 12 parallel und synchron. In den Fig. 3 und 4 ist, entgegen der Darstellung in den Fig. 1 und 2 zum Zwecke des besseren Verständnisses der hydraulische Preßzylinder 14 seitlich neben dem Rollkettenzug 12 angeordnet. Die Fig. 2 zeigt, daß in der dort dargestellten konstruktiven Ausführung der Preßzylinder 14 unter dem Rollkettenzug 12 angeordnet ist, um der an der Kolbenstange 18 befestigte Arm 20 nach oben weist und mit der Stange 17 des Rollkettenzuges 12 verbunden ist.

## Patentansprüche

1. Preßeinrichtung zum unterirdischen Vorpressen von Rohren von einer Preßgrube aus in das Erdreich, bestehend aus einem Preßschild, der an Holmen verschiebbar gelagert und über parallel verfahrbare hydraulische Preßzylinder antreibbar ist, dadurch gekennzeichnet, daß jeder Preßzylinder (14) mit dem Preßschild (7) über einen verschiebbaren Rollkettenzug (12) verbunden ist.

2. Preßeinrichtung nach Anspruch 1, dadurch gekennzeichnet, daß der Rollkettenzug (12) aus einer über zwei Umlaufrollen (15) geführten endlosen Kette besteht, die auf einer Seite am Holm (5) der Preßeinrichtung fixiert und auf der gegenüberliegenden Seite mit dem Preßschild (7) verbunden ist, wobei die Umlaufrollen (15) an einer Stange (17) gelagert sind, an welcher die Kolbenstange (18) des Preßzylinders (14) angreift und den Rollkettenzug (12) parallel zum Preßzylinder (14) verschiebt.

3. Preßeinrichtung nach Anspruch 2, dadurch gekennzeichnet, daß die Länge der Stange (17) wenigstens der Hublänge des Preßzylinders (14) entspricht.

4. Preßeinrichtung nach einem der Ansprüche 1 bis 3, dadurch gekennzeichnet, daß die Stange (17) mit den Umlenkrollen (15) parallel zur Hubrichtung der Preßzylinder (14) am Holm (5) der Preßeinrichtung (1) geführt wird.

5. Preßeinrichtung nach einem der Ansprüche 1 bis 4, dadurch gekennzeichnet, daß die Kette (12) etwa in der Mitte ihrer Führungsbahn am Holm (5) fixiert ist und die Kolbenstange (18) über einen Arm (20) an dem in Hubrichtung weisenden Ende der Stange (17) befestigt ist.
